# EUROPÄISCHE PATENTSCHRIFT

(11) **EP 0 161 590 B1**
(45) Veröffentlichungstag und Bekanntmachung des Hinweises auf die Patenterteilung: **07.01.1988**
(21) Anmeldenummer: 85105418.9
(22) Anmeldetag: 03.05.1985
(51) Int. Cl.: B65D 75/34

(54) **Verpackung für elektrische Bauelemente**
Package for electrical components
Emballage pour parties constituantes électriques

(30) Priorität: 04.05.1984 DE 3416570
(43) Veröffentlichungstag der Anmeldung: 21.11.1985
(73) Patentinhaber: SIEMENS AKTIENGESELLSCHAFT, 80333 München (DE)
(72) Erfinder: Pauli, Arthur G., Dipl.-Ing., D-8000 München 19 (DE)

(56) Entgegenhaltungen:
- EP-A- 0 051 168
- DE-A- 3 231 300
- DE-B- 2 803 345
- FR-A- 911 662
- FR-A- 2 267 753

## Beschreibung

Die Erfindung betrifft eine Verpackung für elektrische Bauelemente, die in paarweise in Reihe angeordneten, tiefgezogenen und in ihrem Bodenteil mit Dämpfungsrippen ausgebildeten Aüfnahmenäpfen einer bandförmigen Kunststoffolie gehalten sind, welche mit einer Klebefolie, insbesondere einem Papierband, abgedeckt sind, die auf ihrer der Kunststoffolie zugewandten Seite mit einer Klebeschicht beschichtet ist, die längs der Rand- und des Mittelstreifens der Kunststoffolie, die in Verpackungslängsrichtung der bzw. zwischen den Aufnahmenäpfen verlaufen, freiliegt, und in den Bereichen zwischen diesen Rand- und Mittelstreifen durch eine Deckfolie vollständig bedeckt ist.

Eine Verpackung dieser Art ist durch die europäische Patentanmeldung EP-A-0 051 168 bekannt, in welcher und aus der die elektrischen Bauelemente vollautomatisch und ohne manuelle Hilfsleistungen abgepackt bzw. entnommen werden können. Die Klebefolie weist dabei an ihren Bandenden Reiss-Grifflaschen auf, mittels welcher sie von der Kunststoffolie abziehbar ist.

Gleichfalls eine Verpackung, wenngleich eine gegenüber der Verpackung nach der genannten europäischen Patentanmeldung verschlechterte Ausführung zeigt die US-A 3 630 346, bei der die Deckfolie zwar keine durchgehende, d.h. bandförmige Deckfolie, sondern eine entsprechend der Anzahl der abzudeckenden Aufnahmenäpfe in eine Vielzahl von Folien vereinzelte Deckfolie ist. Mit einer derartigen partiellen Abdeckung der Klebeschicht ist, soweit es das Öffnen der Verpackung betrifft, keine Vollautomatisierung erreichbar. Diese Folie mit ihren vereinzelten Deckfolie ist zudem erheblich teurer herstellbar als eine Klebefolie mit fortlaufender Deckfolie. Die bei dieser bekannten Verpackung nur auf den Napfbereich beschränkte Deckfolie führt zwangsweise zu einer Erhöhung der Gesamt-Trennkantenlänge und damit, falls die Trennkante mangelhaft ausgebildet ist, in hohem Masse zu einem nur unvollständigen Abzug der Deck- samt Klebefolie. Die Folge ist, dass insbesondere bei der vollautomatischen Entnahme in Bestückungsautomaten Störungen auftreten können.

Die Verpackung nach der US-A 3 630 346 besitzt zwar als getrennte Elemente ausgebildete Reisslaschen, die jedoch nur quer zur Verpackungslängsrichtung abziehbar sind und folglich ein vollautomatisiertes Öffnen der Verpackung behindern oder zumindest eine entsprechend aufwendige Öffnungsmechanik erfordern.

Bisher wurden elektrische Bauelemente, insbesondere wenn es sich um empfindliche, keramische Bauelemente wie beispielsweise Ferrit-Schalenkerne handelt, einzeln, bzw. ggf. gepaart oder satzweise, manuell in Styroporpaletten gelegt. Diese Paletten wurden zu Verpackungseinheiten geschichtet, mit einer Wellpappen-Endplatte abgedeckt und mit Klebeband miteinander verbunden.

Eswartungsgemäss traten bei dieser Verpackungsweise eine Reihe von Schwierigkeiten auf. Neben einer geringen Verpackungsdichte, durch welche viel Lagerung für die leeren und die gefüllten Verpackungen beansprucht wurde, entstanden hohe Versicherungskosten für den Lagerraum, welche auf die Brandgefährlichkeit des Styropors zurückzuführen sind. Eine Aufteilung der Varpackung für Kleinstmengen (verpackte einzelne Teile, Sätze oder Paare) war bei dieser Verpackungsweise i.ü. nur mit viel Umpackaufwand und mit verminderter Verpackungsqualität möglich.

Die vorstehend aufgezeigten Schwierigkeiten konnten durch die Verpackung nach der europäischen Patentanmeldung EP-A-0 051 168 in erheblichem Umfang behoben werden. Die vorliegende Erfindung hat sich ausgehend von dieser Verpackung die Aufgabe gestellt, diese Verpackung so weiterzubilden, dass sie in besonders hohem Masse zum Einsatz in Bestückungs-und Verpackungseinrichtungen geeignet ist.

Diese Aufgabe wird bei einer Verpackung gemäss Oberbegriff des Patentanspruchs 1 dadurch gelöst, dass zur Führung und zum Transport der Verpackung in Bestückungs- und Verpackungseinrichtungen die Kunststoffolie auf ihrer von der Klebefolie abgewandten Seite im Bereich ihres Mittelstreifens derart ausgebildet ist, dass die einander zugekehrten Wandflächen der Aufnahmenäpfe als Führungsflächen dienen und je Napfpaar senkrecht zur Mittelstreifenlängsachse aus gerichtete Kämme vorgesehen sind, die zum Eingriff mit Transportelementen der Bestückungs- und Verpackungseinrichtungen bestimmt sind.

Bevorzugt sind die Kämme - und zwar betrachtet auf der zur Klebefolie gewandten Seite der Kunststoffolie - als tiefgezogene Nuten ausgebildet, die jeweils die Aufnahmenäpfe eines Napfpaares miteinander verbinden.

Insbesondere in dieser letztgenannten Ausführung besitzt diese Verpackung erhebliche Vorteile. Die Kämme sind nicht nur als Elemente für den Transport der Verpackung in Bestückungs-oder Verpackungseinrichtungen geeignet; ihre nutförmige Gestaltung auf der zur Klebefolie gekehrten Seite ermöglicht zudem einen leichten Zugriff von Greifelementen zu den Napfräumen und damit eine unproblematische Einführung und Entnahme der Bauelemente aus den Aufnahmenäpfen. Letztlich wird bei Bedarf durch die Nuten die Klebefläche des Mittelstreifens der Kunststoffolie erheblich vermindert und damit die Abziehfähigkeit der Klebefolie erhöht.

Zugegeben besitzt auch die bekannte Verpackung nach der genannten europäischen Patentanmeldung entsprechend zueinander gekehrte Wandflächen der Aufnahmenäpfe und damit zur Führung geeignete Führungsflächen. Diese Führungseigenschaften gelangen jedoch erst zur Geltung, wenn man, wie geschehen, den Mittelstreifen der Kunststoffolie nicht nur als verbindendes Element zwischen zwei Reihen von Aufnahmenäpfen betrachtet, sondern ihn darüberhinaus so gestaltet, dass er Führungs- und zusätzlich Transportaufgaben übernehmen kann.

Weitere zweckmässige Ausgestaltungen der erfindungsgemässen Verpackung sind in den Unteransprüchen angeführt.

Die Vorteile der Erfindung werden anhand eines Ausführungsbeispiels aufgezeigt. In der dazugehörenden Zeichnung zeigen:
Fig. 1 einen Schnitt gemäss der Linie 1-1 nach Fig. 2,
Fig. 2 eine Draufsicht auf die erfindungsgemässe Verpackung, wobei die Klebefolie abgezogen ist,
Fig. 3 in perspektivischer und teils gebrochener Ansicht einen Teil der Kunststoffolie nach Fig. 1 und 2.

Gemäss Fig. 1 sind in der Verpackung zwei Reihen elektrische Bauelemente, beispielsweise gepaarte Ferrit-Schalenkernhälften, verpackt. Die Verpackung besteht aus einer vorgeformten, einstückigen Kunststoffolie 1 in der Aufnahmenäpfe 2, 3 angeordnet sind. In den Aufnahmenäpfen 2, 3 befinden sich die elektrischen Bauelemente 4, 5. Die Aufnahmenäpfe 2, 3 sind mit einer einstückigen Klebefolie verschlossen. Die Klebefolie besteht dabei aus dem Papierband 6, auf dem eine Klebeschicht 7 angeordnet ist. Die Klebeschicht 7 verklebt das Papierband 6 mit der Kunststoffolie 1. Im Bereich der Aufnahmenäpfe 2, 3 ist die Klebeschicht 7 mit einer Deckfolie 8, z.B. mit einer Silikonpapierfolie versehen. An den Aufnahmenäpfen 2, 3 sind Dämpfungsrippen 9, 10 angeformt, durch welche Stoss-und Druckbelastungen von den elektrischen Bauelementen 4, 5 ferngehalten werden.

Auf den in Fig. 2 mit 11, 12 bzw. 13 bezeichneten, strichliniert angedeuteten Rand- bzw. Mittelstreifen der Kunststoffolie 1 liegt die Klebefolie mit ihrer Klebeschicht 7 unmittelbar auf. In den Bereichen zwischen diesen Rand- und Mittelstreifen ist die Klebefolie jedoch durch eine Deckfolie 8 vollständig bedeckt, so dass die in den Aufnahmenäpfen 2, 3 angeordneten Baulemente gegen Bekleben gesichert sind. Im gezeigten Ausführungsbeispiel sind die Rand- und Mittelstreifen 11, 12 bzw. 13 zusätzlich mir Rippen 16 ausgebildet, durch die bei Bedarf die Klebefähigkeit in den Bereichen dieser Streifen und damit die aufzuwendende Kraft für den Abzug der Klebefolie herabgesetzt werden kann.

Das Aufreissen der Verpackung wird durch an der Verpackung angeordnete Grifflaschen 14, 15 erleichtert.

Der Mittelstreifen 13 der Kunststoffolie 1 ist auf seiner von der Klebefolie abgewandten Seite so ausgebildet, dass er zur Führung und zum Transport der Verpackung in Bestückungs- und Verpackungseinrichtungen geeignet ist. Zu diesem Zweck dienen die einander zugekehrten Wandflächen 18, 19 der Aufnahmenäpfe 2, 3 als Führungsflächen und jeweils die, die Napfpaare verbindenden Kämme 17 als Elemente, die mit entsprechenden, in der Zeichnung nicht dargestellten Transportelementen, z.B. Schubstangen oder Transporträdern der Bestückungs-oder Verpackungseinrichtungen in Eingriff gelangen, und so die Verpackung in gewünschter Weise und Richtung befördern.

Wie aus der Fig. 3 ersichtlich ist, bilden die Kämme 17 auf ihrer zur Klebefolie gekehrten Seitenfläche Nuten 20. Diese senkrecht zur Mittelstreifenlängsachse ausgerichteten Nuten 20 verbinden die Aufnahmenäpfe 2, 3 jeweils eines Napfpaares. Hierdurch wird die Einführung von Greifelementen in die Aufnahmenäpfe 2, 3 und damit die Einführung bzw. die Entnahme der Bauelemente aus diesen Aufnahmenäpfen erleichtert.

Beim automatischen Verpackungsvorgang werden beispielsweise mittels Druckluft aus der erwärten, bandförmigen Kunststoffolie 1, z.B. aus einer PVC- oder Polystyrol-Folie, die Aufnahmenäpfe 2, 3 samt Dämpfungsrippen 9, 10, Rippen 16 und Kämmen 17 bzw. Nuten 20 gezogen. Nach dem Einlegen der elektrischen Bauelemente 4, 5, was in vollautomatisch arbeitenden Verpackungseinrichtungen z.B. mittels entsprechender Greifelemente erfolgt, werden die Aufnahmenäpfe 2, 3 durch eine Klebefolie, insbesondere ein Papierband 6, geschlossen, das durch Anpresswalzen gegen die Kunststoffolie 1 gepresst wird. Als Klebefolie wird beispielsweise ein einstückiges Papierband 6 gewählt, dessen Klebeschicht 7 durch eine Deckfolie 8 beispielsweise aus Silikonpapier abgedeckt ist. In der Deckfolie 8 werden die Klebbereiche, also die Randstreifen 11, 12 und der Mittelstreifen 13 durch Trennkanten festgelegt und die Deckfolie vor dem Verschliessen der Aufnahmenäpfe 2, 3 in diesen Streifenbereichen von der Klebefolie abgezogen.

Zum Öffnen der Verpackung wird die Klebefolie an ihren Reiss-Grifflaschen 14, 15 angefasst und von der Kunststoffolie 1 abgezogen. Da die Klebeschicht 7 nur auf den Rand- und Mittelstreifen 11, 12 bzw. 13 der Kunststoffolie 1 aufliegt, lässt sich die Verpackung einwandfrei und schnell öffnen, ohne dass störende Rückstände haften bleiben. Die Deckfolie 8 dient dabei als Reissfolie.

Die Verpackung liegt bei automatischer Verpackung und Bestückung mit ihrem entsprechend ausgeformten Mittelstreifen auf geeigneten Führungselementen der Verpackungs- bzw. Bestückungseinrichtung auf und befindet sich dabei mit ihren Kämmen 17 in Eingriff mit geeigneten Transportelementen der Verpackungs- bzw. Bestückungseinrichtung.

Die durch die Nuten 20 bereits erheblich erleichterte Einführung und Entnahme der Bauelemente aus den Aufnahmenäpfen 2, 3 wird zusätzlich durch konische Gestaltung der Aufnahmenäpfe gefördert.

## Patentansprüche

1. Verpackung für elektrische Bauelemente (4, 5), die in paarweise in Reihe angeordneten, tiefgezogenen und in ihrem Bodenteil mit Dämpfungsrippen (9, 10) ausgebildeten Aufnahmenäpfen (2, 3) einer bandförmigen Kunststoffolie (1) gehalten sind, welche mit einer Klebefolie, insbesondere einem Papierband (6), abgedeckt sind, die auf ihrer der Kunststoffolie (1) zugewandten Seite mit einer Klebeschicht (7) beschichtet ist, die längs der Rand- und des Mittelstreifens (11, 12, 13) der Kunststoffolie (1), die in Verpackungslängsrichtung der bzw. zwischen den Aufnahmenäpfen verlaufen, freiliegt und in den Bereichen zwischen diesen Rand- und Mittelstreifen durch eine Deckfolie (8) vollständig bedeckt ist, dadurch gekennzeichnet, dass zur Führung und zum Transport in Bestückungs- und Verpackungseinrichtungen die Kunststoffolie (1) auf ihrer von der Klebefolie abgewandten Seite im Bereich ihres Mittelstreifens (13) derart ausgebildet ist, dass die einander zugekehrten Wandflächen (18, 19) der Aufnahmenäpfe (2, 3) als Führungsflächen dienen und je Napfpaar senkrecht zur Mittelstreifenlängsachse ausgerichtete Kämme (17) vorgesehen sind, die zum Eingriff mit Transportelementen bestimmt sind.

2. Verpackung nach Anspruch 1, dadurch gekennzeichnet, dass die Kämme (17) - betrachtet auf der zur Klebefolie gewandten Seite der Kunststoffolie (1) - als tiefgezogene Nuten ausgebildet sind, die jeweils die Aufnahmenäpfe (2, 3) eines Napfpaares miteinander verbinden.

3. Verpackung nach Anspruch 1 und 2, dadurch gekennzeichnet, dass der Mittelstreifen (13) der Kunststoffolie (1) zusätzlich gerippt ist.

4. Verpackung nach Anspruch 1 und 2, dadurch gekennzeichnet, dass zusätzlich die Randstreifen (11, 12) der Kunststoffolie (1) gerippt sind.

## Claims

1. A packaging for electrical components (4, 5) which are held in deep-drawn receiving cups (2, 3) arranged pairwise in a strip-shaped synthetic resin sheet (1), and having damping ribs (9, 10) in their bases, the receiving cups (2, 3) being covered with an adhesive sheet, in particular a paper strip (6), which is coated on the side turned towards the synthetic resin sheet (1) with an adhesive layer (7) which is exposed along the length of the peripheral strips (11, 12) and middle strip (13) of the synthetic resin sheet (1), which strips run in the longitudinal direction of the packing and between the receiving cups but is completely covered by a covering sheet (8) in the region between these peripheral and middle strips, characterised in that for guiding and transport in assembly and packaging installations, the synthetic resin sheet (1) in the region of its central strip (13) on the side turned away form the adhesive sheet is so formed that the wall surfaces (18, 19) of the receiving cups (2, 3) which face towards each other serve as guide surfaces and for each pair of cups (2, 3), combs (17) are provided, aligned perpendicularly to the longitudinal axis of the central strip, which combs (17) are intended to engage with transport elements.

2. A packaging as claimed in Claim 1, characterised in that the combs (17), as seen from the side of the synthetic resin sheet (1) turned towards the adhesive sheet, are in the form of deep-drawn groves, which connect the receiving cups (2, 3) of each pair of cups with each other.

3. A packaging as claimed in Claims 1 and 2, characterised in that the central strip (13) of the synthetic resin sheet (1) is additionally ribbed.

4. A packaging as claimed in Claims 1 and 2, characterised in that the peripheral strips (11, 12) of the synthetic resin sheet (1) are also ribbed.

## Revendications

1. Emballage pour des composants électriques (4, 5), qui sont maintenus dans des logements en forme de coupelles (2, 3), disposés en série par couples, obtenus par emboutissage, comportant des nervures d'amortissement (9, 10) au niveau de leur fond, et qui sont formés dans une feuilles de matière plastique en forme de bande (1) et sont recouverts d'une feuille adhésive, notamment une bande de papier (6) qui comporte, sur sa face tournée vers la feuille en matière plastique (1 une couche de colle (7) qui est à nu le long des bandes marginales et de la bande centrale (11, 12, 13) de la feuille en matière plastique (1), qui s'étendent dans la direction longitudinale d'emballage des logements en forme de coupelles ou entre ces logements, et est complètement recouverte par une feuille de revêtement (8) dans les zones situées entre ces bandes marginales et la bande médiane, caractérisé par le fait que pour réaliser le guidage et le transport dans des dispositifs de remplissage et d'emballage, la feuille en matière plastique (1 ) est réalisée, sur sa face tournée à l'opposé de la feuille adhésive, dans la zone de sa bande centrale (13), de telle sorte que les surfaces de paroi (18, 19), qui se font face, des logements en forme de coupelles (2, 3) servent de surfaces de guidage et qu'il est prévu, pour chaque couple de logements en forme de coupelles, des peignes (17) orientés perpendiculairement à l'axe longitudinal de la bande centrale et qui sont destinés à engrener avec des organes de transport.

2. Emballage suivant la revendication 1, caractérisé par le fait que les peignes (17) sont réalisés - lorsqu'on regarde la face de la feuille en matière plastique (1), tournée vers la feuille adhésive - sous la forme de rainures formées par emboutissage, qui relient entre elles les logements en forme de coupelles (2, 3) d'un couple de logements en forme de coupelles.

3. Emballage suivant les revendications 1 et 2, caractérisé par le fait que la bande centrale (13) de la feuille en matière plastique (1) est en outre nervurée.

4. Emballage suivant les revendications 1 et 2, caractérisé par le fait qu'en outre les bandes marginales (11, 12) de la feuille en matière plastique (1) sont nervurées.
